# EUROPÄISCHE PATENTSCHRIFT

(11) **EP 0 954 667 B1**
(45) Veröffentlichungstag und Bekanntmachung des Hinweises auf die Patenterteilung: **11.04.2001**
(21) Anmeldenummer: 98904097.7
(22) Anmeldetag: 19.01.1998
(51) Int. Cl.: E05C 9/04, E05B 55/14

(54) **SCHLOSS MIT FALLE FÜR TÜR ODER FENSTER**
LOCK WITH CATCH BOLT FOR DOOR OR WINDOW
SERRURE A PENE DEMI-TOUR POUR PORTE OU FENETRE

(30) Priorität: 22.01.1997 DE 29701070 U
(43) Veröffentlichungstag der Anmeldung: 10.11.1999
(73) Patentinhaber: Ferco International Ferrures et Serrures de Bâtiment, 57445 Réding, Sarrebourg (FR)
(72) Erfinder: LILAS, André, F-57400 Sarrebourg (FR)
(74) Vertreter: Glawe, Delfs, Moll & Partner
(86) Internationale Anmeldenummer: EP9800264
(87) Internationale Veröffentlichungsnummer: WO9832940

(56) Entgegenhaltungen:
- EP-A- 0 466 677
- FR-A- 2 203 414
- FR-A- 2 439 283
- FR-A- 2 540 170
- GB-A- 2 215 770
- US-A- 4 691 543
- US-A- 5 290 077

## Beschreibung

Die Erfindung betrifft ein Schloß mit einer Falle für eine Tür oder ein Fenster von der im Oberbegriff des Anspruchs 1 angegebenen Art.

Die Falle eines Türschlosses dient dazu, beim Schließen der Tür selbsttätig einzurasten und die Tür in der geschlossenen Stellung festzuhalten. Die Falle kann aus ihrer Normalstellung gegen Federkraft in das Schloß hineingezogen werden, um die Tür freizugeben. Dieses Zurückziehen der Falle kann durch eine drückerbetätigte Nuß und/oder durch ein schlüsselbetätigtes Element, z.B. einen Schließzylinder, über geeignete Getriebeelemente bewirkt werden. Eine Einbruchssicherungsfunktion, wie sie z.B. ein schlüsselbetätigter Riegel des Schlosses ausübt, kommt einer solchen Falle nicht zu. Einerseits ist hierfür das Ausmaß ihres Eingriffs in das blendrahmenseitige Schließblech zu gering, andererseits kann eine Falle leicht von außen mittels eines geeigneten Werkzeuges, das zum Beispiel auf die Schrägfläche der Falle einwirkt, gegen die Federkraft in das Schloß zurückgeschoben werden.

Der Erfindung liegt die Aufgabe zugrunde, ein Schloß der genannten Art so auszubilden, daß die Falle zusätzlich mit einer einbruchshemmenden Funktion, vorzugsweise mit der einem schlüsselbetätigten Riegel entsprechenden Einbruchssicherungsfunktion, ausgestattet wird.

Die erfindungsgemäße Lösung der Aufgabe ist im Anspruch 1 angegeben. Die Unteransprüche beziehen sich auf weitere vorteilhafte Ausgestaltungen der Erfindung.

Bei dem erfindungsgemäßen Schloß kann durch Drehen der Nuß in der der Öffnungsrichtung entgegengesetzten Richtung ein Schieber so verschoben werden, daß er die Falle aus ihrer Normalstellung um einen zusätzlichen Betrag aus dem Schloß heraus vorschiebt, so daß sie mit einer ausreichenden Eingriffstiefe in das blendrahmenseitige Schließblech eingreift. Vorzugsweise wird die Falle in dieser vorgeschobenen Stellung gegen Hereinziehen in das Schloß blockiert.

Eine Ausführungsform der Erfindung wird anhand der Zeichnungen näher erläutert. Es zeigt:
- Fig. 1: eine schematische Darstellung des erfindungsgemäßen Schlosses in der Normalstellung, bei geöffnetem Schloßgehäuse und teilweise im Schnitt.
- Fig. 2: in ähnlicher Darstellung wie Fig. 1 den oberen Teil des Schlosses in der Schließstellung;
- Fig. 3 bis 8: Einzeldarstellungen der für das Verständnis der Erfindung wichtigen Bestandteile des Schlosses gemäß Fig. 1 und Fig. 2.

Das in Fig. 1 dargestellte Schloß 1 ist zum Einsetzen in den lotrechten Holm eines Tür- oder Fensterflügelrahmens bestimmt und eignet sich insbesondere zur Verwendung bei Flügelrahmen, deren Holme aus Metall- oder Kunststoffprofilen bestehen, kann aber auch bei Holzfenstern oder -türen verwendet werden. Vom Schloßgehäuse sind nur die in der Zeichnung hintere Seitenwand 3 sowie die falzseitige Vorderwand oder Stulpschiene 5 dargestellt. Bei 7 ist eine Öffnung zum Einsetzen eines Schließzylinders angedeutet. Die Seitenwand 3 des Schloßgehäuses weist zahlreiche Öffnungen, Vorsprünge, Zapfen u. dgl. auf, die für den Zusammenhalt des Schloßgehäuses und für die Lagerung oder Führung der beweglichen Teile des Schlosses dienen, von denen aber in Fig. 1 und Fig. 2 nur diejenigen dargestellt sind, die für das Verständnis der Erfindung nötig sind.

Das dargestellte Schloß ist ein Treibstangenschloß, d.h. es sind unterhalb der Stulpschiene 5 zwei Treibstangen 9, 11 verschiebbar gelagert, die aus der in Fig. 1 dargestellten Öffnungsstellung in eine Verriegelungsstellung verschoben werden können, in der sie in bekannter Weise die Verriegelung des mit dem Schloß versehenen Tür- oder Fensterflügels am Blendrahmen in Zusammenwirken mit blendrahmenseitigen Schließblechen oder Riegelausnehmungen bewirken. Das Vorhandensein der Treibstangen 9, 11 ist jedoch für die Erfindung nicht zwingend notwendig, die Erfindung kann auch bei einem Schloß angewendet werden, welches keine Treibstangen oder nur eine einzige Treibstange aufweist.

In dem Schloßgehäuse ist eine Nuß 13 drehbar gelagert, die in Fig. 4 von der Vorderseite und in Fig. 4a von der Rückseite dargestellt ist. Die Nuß 13 hat eine Vierkantöffnung 15 für den Durchgriff eines Drückerdorns. Am Umfang der Nuß 13 sind durch Vorsprünge Federanschlagflächen 17, 19, gebildet, zwischen denen die Arme einer gabelförmigen Feder 21 eingreifen. Die Feder 21 ist an einem gehäusefesten Lagerzapfen 23 gelagert, und ihre Arme liegen gegen zwei gehäusefeste Anschläge 25, 27 an. Die Feder 21 hält daher die Nuß 13 in einer definierten Winkelstellung (Normalstellung) fest, aus der die Nuß durch Drückerbetätigung in der einen Drehrichtung (Öffnungsrichtung) oder in der entgegengesetzten Richtung gedreht werden kann, wobei sich dann jeweils einer der beiden Arme der Feder 21 von dem zugehörigen Anschlag 25 bzw. 27 wegbewegt.

Koaxial zur Nuß 13 und unabhängig von dieser drehbar sind im Gehäuse zwei weitere Elemente gelagert, nämlich ein Fallensteuerarm 29, der in Fig. 5 gezeigt ist, und ein Zahnrad 31, das in Fig. 6 dargestellt ist, wobei der Fallensteuerarm 29 zwischen der Nuß 13 und dem Zahnrad 31 liegt. Die Nuß 13 hat an ihrer (in Fig. 1 gesehen) Rückseite einen axial vorspringenden Mitnehmer 33, der in sektorförmige Ausschnitte 35 und 37 des Fallensteuerarms 29 bzw. des Zahnrades 31 eingreift, so daß diese bei Drehung der Nuß 13 verschwenkt werden. Der sektorförmige Ausschnitt 35 des Fallensteuerarms 29 erstreckt sich über einen größeren Winkel als der sektorförmige Ausschnitt 37 des Zahnrades 31, und dieser wiederum über einen größeren Winkel als der Mitnehmer 33 der Nuß 13. Dies hat zur Folge, daß der Mitnehmer 33 mit Totgang in die sektorförmigen Ausschnitte 35, 37, eingreift. Dies hat zur Folge, daß die Nuß 13, wenn sie gemäß Fig. 1 in der einen oder anderen Drehrichtung verdreht worden ist und dabei den Fallensteuerhebel 29 und/oder das Zahnrad 31 mitgenommen hat, durch die Feder 21 in die Normalstellung zurückgestellt werden kann, ohne bei dieser Rückstellbewegung den Fallensteuerhebel 29 oder das Zahnrad 31 mitzunehmen.

Der Fallensteuerhebel 29 ist an seinem Ende über einen Gelenkzapfen 39 mit einer Falle 41 verbunden, die in dem Schloßgehäuse horizontal verschiebbar gelagert ist und aus einer Öffnung in der Stulpschiene 5 vorsteht, um mit einem Schließblech des Blendrahmens (nicht dargestellt) zusammenzuwirken.

Die Falle ist in Fig. 3 in Seitenansicht und in Fig. 3A perspektivisch dargestellt und hat einen Fallenkörper mit einer abgeschrägten Stirnfläche 43 sowie zwei vom Fallenkörper zum Innern des Schlosses hin vorstehende Schenkel 45, in denen Öffnungen 47 für die Aufnahme des Gelenkzapfens 39 ausgebildet sind. Zwischen den Schenkeln 45 ist an der Falle eine zum Innern des Schlosses bzw. zum Fallensteuerarm 29 hin gerichtete Rampe 49 ausgebildet, die von ihrem oberen und unteren Ende her in Richtung auf die Schenkel 45 schräg ansteigend ausgebildet ist und in ihrer Mitte einen Scheitelpunkt erreicht. Diese symmetrische Ausbildung der Rampe 49 dient dem Zweck, die gleiche Falle in zwei um 180° gedrehten Stellungen im Schloß montieren zu können, damit das Schloß für einen rechts oder links angeschlagenen Tür- oder Fensterflügel verwendet werden kann.

Wenn eine solche Verwendung der Falle für Rechts- oder Linksanschlag nicht erforderlich ist, kann die Rampe 49 auch so ausgebildet sein, daß sie vom unteren Ende her durchgehend in Richtung auf die Schenkel 45 schräg ansteigend verläuft. Die Funktion der Rampe 49 wird weiter unten erläutert.

Das Zahnrad 31, das koaxial zur Nuß 13 gelagert und durch deren Mitnehmer 33 drehbar ist, hat zwei Gruppen von Zähnen 51 und 53. Die Zähne 51 greifen in passend ausgebildete Öffnungen 55 der unteren Zahnstange 9 ein, um diese zu verschieben. Die Zähne 53 greifen in entsprechend ausgebildete Zähne 57 eines Antriebshebels 59 ein (Fig. 7), der mittels eines Lagerstiftes 61 im Schloßgehäuse drehbar gelagert ist. Das freie Ende des Antriebshebels 59 ist durch einen Gelenkstift 63 mit dem unteren Ende eines Schiebers 65 (Fig. 8) gelenkig verbunden. An seinem oberen Ende ist der Schieber 65 mittels eines an seiner Rückseite vorspringenden Führungsstiftes 67 in einem geradlinigen, vertikal verlaufenden Führungsschlitz 69 der hinteren Schloßseitenplatte 3 verschiebbar geführt. Der Schieber 65 ist somit im Schloß in einer im wesentlichen vertikal gerichteten Translationsbewegung verschiebbar. Da sich aber der Gelenkstift 63 bei der Drehung des Antriebshebels 59 auf einem bogenförmigen Weg bewegt, der in Fig. 2 bei 71 angedeutet ist, ist der Vertikalbewegung des Schiebers 65 eine zusätzliche, zur Falle 41 hin gerichtete Horizontalkomponente überlagert.

Die der Falle 41 zugewandte Kante des Schiebers 65 ist so profiliert, daß sie eine vorspringende Nase 73 aufweist, die ein Wirkteil darstellt, welches mit der Rampe 49 der Falle 41 zusammenwirkt. Diese Nase 73 bewirkt bei Verschiebung des Schiebers 65 nach oben einen Ausschub der Falle 41 in eine Riegelstellung, und in der oberen Stellung des Schiebers 65 eine Blockierung der Falle 41 gegen Zurückschieben.

Oberhalb der Nase 73 springt das Profil der Vorderkante des Schiebers 65 ausreichend zurück, ggf. unter Bildung einer kleinen Vertiefung 74, um die freie Bewegung der Falle 41 aus der Normalstellung in die Öffnungsstellung zuzulassen, wenn sich der Schieber 65 in der Stellung gemäß Fig. 1 befindet.

Die von der Falle 41 abgewandte Kante des Schiebers 65 (in Fig. 1 die rechte Kante) ist so profiliert, daß sie an dem Gelenkzapfen 39 in Anlage ist, wobei ein schräger Abschnitt 75 dieser Kante einen Wirkteil darstellt, welcher bei der Abwärtsbewegung des Schiebers 65 in Zusammenwirken mit dem Gelenkzapfen 39 das Zurückziehen der Falle 41 aus der vorgeschobenen Riegelstellung in die Normalstellung erzwingt.

Am oberen Ende des Schiebers 65 ist ferner ein Zahn 77 ausgebildet, der in eine passende Öffnung der oberen Treibstange 11 eingreift, um diese zu verschieben.

Der Fallensteuerhebel 29 ist federbelastet durch den verlängerten Arm einer Feder 79, der gegen einen am Fallensteuerhebel 29 hochgebogenen Anschlag 81 anliegt. Die Feder 79 ist in einer oder mehreren Schraubenwindungen um einen im Schloßgehäuse befestigten Lagerzapfen 85 gewickelt, und ihr anderer Arm ist in einer Ausklinkung 87 der Seitenwand 3 des Schloßgehäuses festgeklemmt. Durch die Feder 79 ist der Fallensteuerhebel 29 und damit auch die Falle 41 in Ausschubrichtung federbelastet, und der Gelenkstift 39 ist durch die Kraft der Feder 79 in Anlage an der hinteren Kante des Schiebers 65 gehalten.

An der Rückseite (in Fig. 1 und Fig. 6 gesehen) des Zahnrades 31 ist ein vorspringender Zapfen 89 angeformt, der in einen bogenförmigen Schlitz 91 in der hinteren Schloßseitenwand 3 eingreift. Durch das Zusammenwirken des Zapfens 89 mit dem Schlitz 91 wird der Winkelausschlag des Zahnrades 31 begrenzt.

Am oberen Ende des Fallensteuerhebels 29 ist ein zur Falle 41 hin vorspringender Schnabel 93 angeformt, der in Anlage an der Rampe 49 der Falle 41, und zwar etwa im Scheitelpunkt der Rampe 49, steht. Dieser Schnabel 93 hat keine Funktion für den Betrieb des Schlosses, sondern dient nur als Montagehilfe. Bei der werkseitigen Herstellung des Schlosses werden zunächst alle bisher beschriebenen Schloßbestandteile mit Ausnahme der Falle 41 im Schloßgehäuse montiert und das Schloßgehäuse dann verschlossen. Dann wird die Falle 41 durch die in der Stulpschiene 5 vorgesehene Öffnung her in das Schloßgehäuse eingeschoben, und zwar in einer jeweils für die Rechts- oder Linksverwendung des Schlosses gewünschten Position. Beim Einschieben der Falle 41 in das Schloßgehäuse kommt ihre Rampe 49 in Anlage an den Schnabel 93 des Fallensteuerhebels 49 und nimmt diesen mit, bis die Lageröffnungen 47 an den Schenkeln 45 der Falle 41 und die für den Gelenkzapfen 39 vorgesehene Lageröffnung des Fallensteuerhebels 29 in Flucht miteinander und mit in den Seitenwänden des Schloßgehäuses 1 ausgebildeten Montageöffnungen 89' liegen. Durch eine dieser Montageöffnungen kann dann der Gelenkstift 39 eingeführt werden, um den Fallensteuerhebel 29 und die Falle 41 gelenkig miteinander zu verbinden. Will der Anwender das Schloß nachträglich von Rechts- auf Linksanschlag umstellen, kann er die Falle durch Herausnehmen des Gelenkstiftes 39 durch die Montageöffnung 89' lösen, aus dem Schloß herausziehen und in umgedrehter Orientierung wieder in der zuvor beschriebenen Weise in das Schloß einsetzen.

Die Funktionsweise des Schlosses beim Öffnen und Schließen ist die folgende:
Fig. 1 zeigt die Normalstellung, bei der die Nuß 13 durch die Feder 21 in ihrer Normalstellung oder Mittelstellung gehalten ist. Der Schieber 65 befindet sich in seiner unteren Stellung, die Treibstangen 9, 11 befinden sich in Öffnungsstellung. Die Falle 41 befindet sich in ihrer Normalstellung, in der sie soweit über die Stulpschiene 5 übersteht, wie dies für den normalen Schließeingriff in das blendrahmenseitige Schließblech, ohne zusätzliche Verriegelungsfunktion, üblich ist. Diese Normalstellung der Falle 41 ist durch die Anlage des Gelenkzapfens 39 an der hinteren Kante des Schiebers 65 festgelegt.

Aus dieser in Fig. 1 gezeigten Normalstellung kann die Nuß 13 durch Drückerbetätigung in Öffnungsrichtung, d.h. im Uhrzeigersinn, gedreht werden, und zwar gegen die Federkraft der Feder 21, deren einer Arm sich dabei vom Anschlag 25 abhebt. Durch diese Drehung der Nuß 13 in Öffnungsrichtung wird über deren Mitnehmer 33 der Fallensteuerhebel 29 im Uhrzeigersinn gegen die Kraft der Feder 79 geschwenkt, wodurch die Falle 41 zurückgezogen wird, um die Tür zu öffnen. Wegen des Totgangs des Vorsprungs 33 im Sektorausschnitt 37 des Zahnrades 31 wird bei dieser Öffnungsbewegung der Nuß 13 das Zahnrad 31 nicht mitgenommen, und daher bleiben auch der Antriebshebel 59, der Schieber 65 und die Treibstangen 9, 11 in Ruhe.

Beim Loslassen des Drückers kehrt die Nuß 13 durch die Kraft der Feder 21 in ihre Ausgangsstellung zurück, und der Fallenhebel 29 und damit die Falle 41 werden durch die Kraft der Feder 79 in ihre Normalstellung zurückgeführt. Beim Schließen der geöffneten Tür läuft die Schrägfläche 43 der Falle 41 auf das blendrahmenseitige Schließblech auf, wodurch die Falle ebenfalls gegen die Kraft der Feder 79 in das Schloß hinein verschoben wird, um hinter dem Schließblech einzuschnappen. Wegen der ausreichenden Winkelabmessung des sektorförmigen Ausschnitts 35 des Fallensteuerhebels 29 erfolgt hierbei keine Bewegung der Nuß 13 und des mit ihr verbundenen Drückers.

Wird die Nuß aus der in Fig. 1 gezeigten Normal- oder Mittelstellung mittels des Drückers in Schließrichtung, d.h. entgegen dem Uhrzeigersinn in Fig. 1, gedreht, wobei sich der andere Arm der Feder 21 vom zugehörigen Anschlag 27 abhebt, dann wird durch den Mitnehmer 33 der Nuß 13 das Zahnrad 31 entgegen dem Uhrzeigersinn gedreht, und bewirkt über die ineinandergreifenden Zähne 53, 57 eine Drehung des Antriebshebels 59 in Uhrzeigerrichtung, wodurch der Schieber 65 nach oben verschoben wird. Die untere Treibstange 9 wird durch die Zähne 51 des Zahnrades 31 und die obere Zahnstange 11 durch den Zahn 77 des Schiebers 65, in die Riegelstellung ausgeschoben. Bei der Aufwärtsbewegung des Schiebers 65 gelangt dessen Nase 73 zur Anlage an der Rampe 49 der Falle 41, wodurch die Falle aus ihrer in Fig. 1 gezeigten Normalstellung um einen zusätzlichen Betrag nach links aus dem Schloß herausgeschoben wird, so daß sie in eine Riegelstellung mit größerer Eingriffstiefe in das blendrahmenseitige Schließblech gelangt. Diese Ausschubbewegung der Falle 41 wird durch die Horizontalkomponente der bogenförmigen Bewegung des unteren Ende des Schiebers 65 entsprechend dem bogenförmigen Weg 71 unterstützt.

Hat der Schieber 65 seine obere Stellung oder Schließstellung erreicht, die durch die Anlage des Führungszapfens 67 am oberen Ende des Führungsschlitzes 69 definiert ist, dann hat sich die Nase 73 vor den Scheitelpunkt der Rampe 49 gelegt und blockiert die Falle 41 in der Riegelstellung. Die Teile befinden sich jetzt in der in Fig. 2 dargestellten Position. Man erkennt aus Fig. 2, daß der Antriebshebel 59 aus der in Fig. 1 gezeigten Stellung soweit verschwenkt worden ist, daß der Gelenkstift 63 nun höher liegt als der Lagerstift 61, d.h. der Antriebshebel 59 hat bezüglich der auf ihn von der Falle 41 her einwirkenden Kraft einen Totpunkt durchlaufen. Wenn in der in Fig. 2 gezeigten Stellung auf die Falle 41 eine äußere horizontale Kraft ausgeübt wird, um sie in das Schloß hineinzudrücken, dann wirkt diese Kraft über die Nase 73 des Schiebers 65 und den Gelenkstift 63 auf den Antriebshebel 59 im Sinne eines im Uhrzeigersinn wirkenden Drehmoments. Durch die Anlage des Führungsstiftes 89 des Zahnrades 31 am unteren Ende des bogenförmigen Schlitzes 91 der Gehäusewand 3 ist aber das Zahnrad 31 gegen weitere Drehung entgegen dem Uhrzeigersinn blockiert, und damit ist der Antriebshebel 59 gegen weitere Drehung im Uhrzeigersinn blockiert. Damit ergibt sich eine wirksame Blockierung der Falle 41 in der Riegelstellung.

Nach der beschriebenen Bewegung der Teile in die in Fig. 2 gezeigte Schließstellung kann die Nuß 13 unter der Kraft der Feder 21 in die Normal- oder Mittelstellung zurückkehren, wobei die übrigen Teile in der gezeigten Stellung verbleiben.

Wenn, ausgehend von der in Fig. 2 gezeigten Riegelstellung die Nuß 13 in Öffnungsrichtung, d.h. im Uhrzeigersinn gedreht wird, wird auch das Zahnrad 31 im Uhrzeigersinn gedreht, wodurch sich der Antriebshebel 59 entgegen dem Uhrzeigersinn dreht und den Schieber 65 nach unten in die Normalstellung zieht. Bei dieser Abwärtsbewegung steuert der Wirkteil 75 an der hinteren (rechten) Kante des Schiebers 65 in Zusammenwirken mit Gelenkzapfen 39 eine Verschiebung der Falle 41 nach rechts aus der Riegelstellung in die in Fig. 1 gezeigte Normalstellung. Gleichzeitig werden über den Zahn 77 des Schiebers 65 und die Zähne 51 des Zahnrades 31 die Treibstangen 11, 9, in ihre Öffnungsstellung zurückgezogen. Wie bereits erwähnt, sind aber die Treibstangen 11, 9, und damit auch die für ihre Betätigung vorgesehenen Elemente, wie die Zähne 77, 51, keine notwendigen Merkmale der Erfindung.

Die in Fig. 1 und 2 in leicht vergrößertem Maßstab dargestellte Ausführungsform des erfindungsgemäßen Schlosses ist für ein Dornmaß von 28 mm ausgelegt, wobei die Falle in der Normalstellung 10 mm aus dem Schloß vorsteht. Beim Übergang in die Riegelstellung gemäß Fig. 2 ergibt sich durch die Erfindung ein zusätzlicher Ausschub der Falle um 4 mm, so daß die Falle in der Riegelstellung um 14 mm aus dem Schloß heraussteht, um eine für Verriegelungszwecke erforderliche Eingrifftiefe in das Schließblech des Blendrahmens zu erzielen. Der Betrag dieses zusätzlichen Fallenhubes hängt von der Profilierung des Schiebers 65 im Bereich seiner Nase 73 und seines rückwärtigen Wirkteils 75 ab. Diese Profilierung kann auch so geändert werden, daß sich ein noch größerer zusätzlicher Hub der Falle bei gleichem oder größeren Dornmaß ergibt. So ist z.B. für ein Dornmaß von 35 mm ein zusätzlicher Hub von 10 mm möglich, so daß die Falle in der Riegelstellung um insgesamt 20 mm über die Stulpschiene 5 übersteht. Bei Vergrößerung des Dornmaßes kann es zweckmäßig sein, Getriebeteile des Schlosses zu modifizieren. Beispielsweise kann das Zahnrad 31 anstelle der Zähne 51 einen weiter vorspringenden Arm aufweisen, der mit der Treibstange 9 zu deren Betätigung verbunden ist, z.B. mittels eines Verbindungsschuhs.

Die Nuß 13 kann anstelle oder zusätzlich zu der Betätigung mittels eines Drückers, dessen Vierkantdorn in die Vierkantöffnung 15 eingreift, auch durch einen Schlüssel betätigt werden, z.B. durch einen Schließzylinder, der in der dafür vorgesehenen Öffnung 7 des Schlosses montiert wird und dessen Schließkloben mit der Nuß 13, oder auch direkt mit dem Schieber 65, getrieblich verbunden ist. Getriebeanordnungen, mit denen die Schließbewegung des Schließklobens eines Schließzylinders auf eine Nuß oder einen Treibstangenschieber od. dgl. übertragbar ist, sind in verschiedenen Ausführungsformen bekannt, so daß hier auf ihre detaillierte Beschreibung und Darstellung in den Zeichnungen verzichtet werden kann.

## Patentansprüche

1. Schloß für Tür oder Fenster
- mit einer im Schloß verschiebbar gelagerten Falle (41), die durch eine Feder (79) in einer aus dem Schloß vorstehenden Normalstellung gehalten und gegen die Federkraft in eine Öffnungsstellung zurückziehbar ist,
- einer drehbaren Nuß (13), die durch Federkraft in einer Ausgangsstellung gehalten ist und durch eine Drücker- und/oder Schlüsselbetätigung gegen die Federkraft in eine Öffnungsrichtung drehbar ist,
- einer getrieblichen Verbindung zwischen Nuß (13) und Falle (41) derart, daß durch Drehen der Nuß (13) in Öffnungsrichtung die Falle (41) gegen die Federkraft in die Öffnungsstellung zurückgezogen wird,
und einem Schieber (65), der im wesentlichen rechtwinkling zur Bewegungsrichtung der Falle (41) verschiebbar und mit der Nuß (13) getrieblich verbunden ist und ein mit der Falle (41) zusammenwirkendes Wirkteil (73) aufweist,
wobei durch Drehen der Nuß (13) aus ihrer Ausgangsstellung in der der Öffnungsrichtung entgegengesetzten Drehrichtung der Schieber (65) aus einer Ausgangsstellung in eine Schließstellung verschiebbar ist und bei dieser Bewegung des Schiebers das Wirkteil (73) des Schiebers die Falle (41) zwangsweise in eine Ausschubstellung vorschiebt,
dadurch **gekennzeichnet**, daß das Wirkteil (73) des Schiebers so dimensioniert ist, daß es die Falle (41) aus der Normalstellung um eine zusätzliche Ausschubstrecke in eine Ausschubstellung verschiebt, in der die Falle (41) weiter aus dem Schloß herausragt als in der Normalstellung.

2. Schloß nach Anspruch 1,
dadurch **gekennzeichnet**, daß das Wirkteil (73) des in Schließstellung befindlichen Schiebers (65) die Falle (41) gegen Zurückziehen blockiert.

3. Schloß nach Anspruch 2,
dadurch **gekennzeichnet**, daß der Schieber (65) ein zweites Wirkteil (75) aufweist, welches mit der Falle (41) zusammenwirkt und das Zurückziehen der Falle aus der Schließstellung in die Ruhestellung bewirkt, wenn der Schieber (65) durch Drehen der Nuß (13) in Öffnungsrichtung aus seiner Schließstellung in die Ausgangsstellung zurückbewegt wird.

4. Schloß nach Anspruch 2 oder 3,
dadurch **gekennzeichnet**, daß der Schieber (65) in dem Schloß so geführt ist, daß seine Bewegung aus seiner Ausgangsstellung in die Schließstellung zusätzlich zu einer rechtwinklig zur Bewegungsrichtung der Falle gerichteten Bewegungskomponente eine Bewegungskomponente parallel zur Bewegungsrichtung der Falle aufweist.

5. Schloß nach Anspruch 4,
dadurch **gekennzeichnet**, daß ein Ende des Schiebers (65) mittels eines Führungsstifts (67) in einem Führungsschlitz (69) des Schloßgehäuses geführt ist, während das andere Ende des Schiebers (65) an einen im Schloßgehäuse drehbar gelagerten Hebel (59) angelenkt ist, der mittels der Nuß (13) über eine getriebliche Verbindung (53, 57) drehbar ist.

6. Schloß nach einem der Ansprüche 1 bis 5,
dadurch **gekennzeichnet**, daß das Schloß ein Treibstangenschloß ist und der Schieber (65) mit einer Treibstange (11) derart gekoppelt ist, daß er bei seiner Bewegung aus der Ausgangsstellung in die Schließstellung und umgekehrt eine entsprechende Bewegung der Treibstange (11) steuert.

7. Schloß nach einem der Ansprüche 1 bis 6,
dadurch **gekennzeichnet**, daß die Falle (41) an ihrer dem Schieber (65) zugewandten Rückseite eine Rampe (49) aufweist, die vom unteren Ende der Falle (41) her in Richtung zum Schieber (65) schräg ansteigt, für das Zusammenwirken mit dem Wirkteil (73) des Schiebers (65).

8. Schloß nach Anspruch 7,
dadurch **gekennzeichnet**, daß die Rampe (49) symmetrisch vom oberen und unteren Ende der Falle (41) zu einem Scheitelpunkt in der Mitte der Höhe der Falle ansteigt.

9. Schloß nach einem der Ansprüche 1 bis 8,
dadurch **gekennzeichnet**, daß die Nuß (13) mit der Falle (41) durch einen Fallensteuerhebel (29) gekoppelt ist, der koaxial zur Nuß (13) drehbar gelagert und mit der Nuß über einen Mitnehmer (33) drehverbunden ist, wobei die Mitnehmerverbindung einen Totgang aufweist, der eine Eindrückbewegung der Falle (41) ohne Bewegung der Nuß ermöglicht.

10. Schloß nach Anspruch 9,
dadurch **gekennzeichnet**, daß die Falle (41) mindestens einen in das Schloßgehäuse hineinragenden Arm (45) aufweist, an dem das freie Ende des Fallensteuerhebels (29) angelenkt ist.

11. Schloß nach einem der Ansprüche 1 bis 10,
dadurch **gekennzeichnet**, daß zur Betätigung des Schiebers (65) ein Antriebsteil (31) vorgesehen ist, das koaxial zur Nuß (13) drehbar gelagert und mit der Nuß über einen Mitnehmer (33) drehgekoppelt ist, wobei die Mitnehmerkopplung einen Totgang aufweist, der eine Rückstellung der Nuß (13) in ihre Ausgangsstellung ohne Rückstellung des Schiebers (65) ermöglicht.

12. Schloß nach Anspruch 11,
dadurch **gekennzeichnet**, daß das Antriebsteil ein Zahnrad ist, dessen Zähne (53) mit Zähnen (57) eines drehbar gelagerten Hebels (59) im Eingriff sind, der mit dem Schieber (65) gelenkig verbunden ist.

13. Schloß nach Anspruch 11 oder 12,
dadurch **gekennzeichnet**, daß das Antriebsteil (31) auch mit einer Treibstange (9) des Schlosses zu deren Betätigung verbunden ist.

## Claims

1. A lock for doors or windows,
- with a latch (41) which is displaceably mounted in the lock and which is retained by a spring (79) in a normal position protruding from the lock and can be withdrawn into an opening position against the spring force,
- with a rotatable sprocket (13) which is held by spring force in a starting position which can be turned in an opening direction by the actuation of a latch key and/or key against the spring force,
- with a geared connection between the sprocket (13) and the latch (41) in such a way that by turning the sprocket in the opening direction the latch (41) is withdrawn into the opening position against the spring force,
and with a slider (65) which is displaceable substantially perpendicular to the direction of movement of the latch (41) and is connected in a geared manner with the sprocket (13) and has an operating member (73) co-operating with the latch (41),
wherein by turning the sprocket (13) from its starting position in the direction of rotation opposite to the opening direction the slider (65) can be displaced from a starting position into a closed position, and during this movement of the slider the operating member (73) of the slider necessarily advances the latch (41) into an extended position,
characterised in that the operating member (73) of the slider is of such a size that it displaces the latch (41) by an additional extending distance from the normal position into an extended position, in which the latch (41) projects further from the lock than in the normal position.

2. A lock according to Claim 1, characterised in that the operating member (73) of the slider (65) disposed in the closed position blocks the latch (41) against withdrawal.

3. A lock according to Claim 2, characterised in that the slider (65) has a second operating member (75) which cooperates with the latch (41) and effects the withdrawal of the latch from the closed position into the rest position when the slider (65) is moved by turning the sprocket (13) in the opening direction from its closed position back into the starting position.

4. A lock according to Claim 2 or 3, characterised in that the slider (65) is so guided in the lock that its movement from its starting position into the closed position has, in addition to a movement component directed at right angles to the direction of movement of the latch, a movement component parallel to the direction of movement of the latch.

5. A lock according to Claim 4, characterised in that one end of the slider (65) is guided by means of a guide pin (67) in a guide slot (69) of the lock housing, whereas the other end of the slider (65) is articulated to a lever (59) which is rotatably mounted in the lock housing and which can be rotated by means of the sprocket (13) via a geared connection (53, 57) .

6. A lock according to any one of Claims 1 to 5, characterised in that the lock is a connecting rod-type lock and the slider (65) is coupled to a connecting rod (11) so that, during its movement from the starting position into the closed position and vice versa, the slider controls a corresponding movement of the connecting rod (11).

7. A lock according to any one of Claims 1 to 6, characterised in that on its rear side facing the slider (65) the latch (41) has a ramp (49) which ascends obliquely from the lower end of the latch (41) towards the slider (65) for co-operation with the operating member (73) of the slider (65).

8. A lock according to Claim 7, characterised in that the ramp (49) ascends symmetrically from the upper and lower ends of the latch (41) to an apex at the centre of the height of the latch.

9. A lock according to any one of Claims 1 to 8, characterised in that the sprocket (13) is coupled to the latch (41) by a latch-control lever (29) which is rotatably mounted coaxial to the sprocket (13) and which is in rotary connection with the sprocket via an entrainment member (33), wherein the entrainment member connection has a lost motion which makes possible a pressing-in movement of the latch (41) without the sprocket moving.

10. A lock according to Claim 9, characterised in that the latch (41) has at least one arm (45) projecting into the lock housing, to which the free end of the latch-control lever (29) is articulated.

11. A lock according to any one of Claims 1 to 10, characterised in that to actuate the slider (65) a drive member (31) is provided which is rotatably mounted coaxial to the sprocket (13) and is rotationally coupled to the sprocket via an entrainment member (33), wherein the entrainment member connection has a lost motion which makes possible resetting of the sprocket (13) into its starting position without resetting the slider (65).

12. A lock according to Claim 11, characterised in that the drive member is a gearwheel, the teeth (53) of which are in engagement with teeth (57) of rotatably mounted lever (59) which is pivotably connected with the slider (65).

13. A lock according to Claim 11 or 12, characterised in that the drive member (31) is also connected to a connecting rod (9) of the lock for the actuation thereof.

## Revendications

1. Serrure à pêne demi-tour pour porte ou fenêtre:
- avec un pêne demi-tour (41), monté de manière déplaçable dans la serrure, maintenu par un ressort (79) en une position normale ressortant de la serrure et pouvant être ramené, à l'encontre de la force de ressort, en une position d'ouverture,
- un fouillot rotatif (13), maintenu, par une force de ressort, en une position de départ et pouvant être tourné, en actionnant un poussoir et/ou une clef, à l'encontre de la force de ressort, en une position d'ouverture,
- une connexion par engrenage entre le fouillot (13) et le pêne demi-tour (41), de sorte qu'en faisant tourner le fouillot (13) dans le sens de l'ouverture, le pêne demi-tour (41) est ramené, à l'encontre de la force de ressort, à la position d'ouverture,
et un curseur (65) pouvant se déplacer sensiblement à angle droit par rapport à la direction de déplacement du-pêne demi-tour (41) et relié par engrenage au fouillot (13) et présentant un élément actif (73) coopérant avec le pêne demi-tour (41),
le curseur (65) pouvant être déplacé, en tournant le fouillot (13) de sa position de départ vers la position opposée à la direction d'ouverture, d'une position de départ à une position de fermeture, et l'élément actif (73) du curseur déplaçant le pêne demi-tour (41), lors de ce déplacement du curseur, forcément en une position avancée,
caractérisée par le fait que l'élément actif (73) du curseur est dimensionné de telle sorte que le pêne demi-tour (41) se déplace d'une distance de sortie supplémentaire de la position normale vers une position avancée dans laquelle le pêne demi-tour (41) ressort davantage de la serrure que dans la position normale.

2. Serrure suivant la revendication 1, caractérisée par le fait que l'élément actif (73) du curseur (65) se trouvant en position de fermeture bloque le pêne demi-tour (41), empêchant son recul.

3. Serrure suivant la revendication 2, caractérisée par le fait que le curseur (65) présente un second élément actif (75) coopérant avec le pêne demi-tour (41) et entraîne le rappel du pêne demi-tour de la position de fermeture à la position de repos lorsque le curseur (65) est ramené, en tournant le fouillot (13) dans le sens de l'ouverture, de sa position de fermeture à la position de départ.

4. Serrure suivant la revendication 2 ou 3, caractérisée par le fait que le curseur (65) est guidé dans la serrure de telle sorte que son déplacement de sa position de départ à la position de fermeture présente, en plus d'une composante de déplacement orientée à angle droit par rapport au sens de déplacement du pêne demi-tour, une composante de déplacement parallèle au sens de déplacement du pêne demi-tour.

5. Serrure suivant la revendication 4, caractérisée par le fait qu'une extrémité du curseur (65) est guidée, à l'aide d'une goupille de guidage (67), dans une fente de guidage (69) du boîtier de serrure, tandis que l'autre extrémité du curseur (65) est connectée, de manière articulée, à un levier (59) monté de manière rotative dans le boîtier de serrure et pouvant tourner à l'aide du fouillot (13), par l'intermédiaire d'une connexion par engrenage (53, 57).

6. Serrure suivant l'une des revendications 1 à 5, caractérisée par le fait que la serrure est une serrure à tringle d'actionnement et que le curseur (65) est couplé à la tringle d'actionnement (11) de telle sorte qu'il commande, lors de son déplacement de la position de départ à la position de fermeture, et inversement, un déplacement correspondant de la tringle d'actionnement (11).

7. Serrure suivant l'une des revendications 1 à 6, caractérisée par le fait que le pêne demi-tour (41) présente, sur sa face arrière orientée vers le curseur (65), une rampe (49) montant obliquement, depuis l'extrémité inférieure du pêne demi-tour (41), en direction du curseur (65), en vue de coopérer avec l'élément actif (73) du curseur (65).

8. Serrure suivant la revendication 7, caractérisée par le fait que la rampe (49) monte, de manière symétrique, de l'extrémité supérieure et de l'extrémité inférieure du pêne demi-tour (41), vers un sommet à mi-hauteur du pêne demi-tour (41).

9. Serrure suivant l'une des revendications 1 à 8, caractérisée par le fait que le fouillot (13) est couplé au pêne demi-tour (41) par l'intermédiaire d'un levier de commande de pêne demi-tour (29) monté, de manière rotative, coaxialement au fouillot (13) et relié en rotation au fouillot, par l'intermédiaire d'un toc (33), la liaison par le toc présentant un mouvement perdu permettant un déplacement de rentrée du pêne demi-tour (41) sans déplacement du fouillot.

10. Serrure suivant la revendication 9, caractérisée par le fait que le pêne demi-tour (41) présente au moins un bras (45) pénétrant dans le boîtier de serrure, auquel est reliée, de manière pivotable, l'extrémité libre du levier de commande de pêne demi-tour (29).

11. Serrure suivant l'une des revendications 1 à 10, caractérisée par le fait qu'il est prévu, pour l'actionnement du curseur (65), un élément d'entraînement (31) monté de manière rotative, coaxialement au fouillot (13) et couplé en rotation au fouillot, par l'intermédiaire d'un toc (33), la liaison par le toc présentant un mouvement perdu permettant un rappel du fouillot (13) dans sa position de départ, sans rappel du curseur (65).

12. Serrure suivant la revendication 11, caractérisée par le fait que l'élément d'entraînement est une roue dentée dont les dents (53) engrènent des dents (57) d'un levier (59) monté de manière rotative et relié de manière articulée au curseur (65).

13. Serrure suivant la revendication 11 ou 12, caractérisée par le fait que l'élément d'entraînement (31) est également relié à une tringle d'actionnement (9) de la serrure, pour l'actionnement de celle-ci.
